# EUROPÄISCHE PATENTSCHRIFT

(11) **EP 0 963 531 B1**
(45) Veröffentlichungstag und Bekanntmachung des Hinweises auf die Patenterteilung: **08.05.2002**
(21) Anmeldenummer: 98906889.5
(22) Anmeldetag: 26.01.1998
(51) Int. Cl.: F17C 13/06, F17C 7/00, B60R 21/26

(54) **VERSCHLUSSVORRICHTUNG FÜR EINEN DRUCKGASBEHÄLTER**
CLOSING DEVICE FOR A COMPRESSED AIR CONTAINER
DISPOSITIF DE FERMETURE POUR RESERVOIR D'AIR COMPRIME

(30) Priorität: 28.01.1997 DE 19702958
(43) Veröffentlichungstag der Anmeldung: 15.12.1999
(73) Patentinhaber: Dynamit Nobel GmbH Explosivstoff- und Systemtechnik, 53840 Troisdorf (DE)
(72) Erfinder: LEHNIGER, Peter, D-91056 Erlangen (DE)
(74) Vertreter: Scherzberg, Andreas, Dr.
(86) Internationale Anmeldenummer: EP9800407
(87) Internationale Veröffentlichungsnummer: WO9833005

(56) Entgegenhaltungen:
- DE-A- 2 032 957
- US-A- 3 209 937
- US-A- 5 597 179

## Beschreibung

Die Erfindung betrifft eine Verschlußvorrichtung für einen Druckgasbehälter, insbesondere für Druckflaschen zum Aufblasen von aufblasbaren Vorrichtungen wie Airbags, aufblasbaren Schwimmwesten, Seenot-Rettungsinseln, Notrutschen in Flugzeugen und dergleichen.

Das Öffnen von Druckgasflaschen, wie sie für die genannten Einrichtungen benutzt werden, erfolgt in der Regel durch mechanische Vorrichtungen in Form von Nadeln oder Bolzen, die eine den Druckgasbehälter verschließende Membran aufstoßen. Es ist auch bekannt, die Membran pyrotechnisch zu öffnen, in dem eine Explosivstoffladung gezündet wird, die einen die membran zerstörenden Druck erzeugt.

Verschlußvorrichtungen, die mechanisch zu öffnen sind, sind in manchen Fällen nicht funktionssicher, weil nicht gewährleistet ist, daß das mechanische Teil, das oft längere Zeit gelagert wurde, noch funktionsfähig ist. Andererseits stellen pyrotechnische Öffnungsmechanismen, die Explosivstoffe enthalten, Gefahrgut dar.

Der Erfindung liegt die Aufgabe zugrunde, eine Verschlußvorrichtung für einen Druckgasbehälter zu schaffen, die schnell und funktionssicher ausgelöst werden kann, um das Gas ausströmen zu lassen und die sich daher insbesondere für Airbags eignet.

Die Lösung dieser Aufgabe erfolgt erfindungsgemäß mit den im Patentanspruch 1 angegebenen Merkmalen.

Bei der erfindungsgemäßen Verschlußvorrichtung wird in einem Funktionsraum eine elektrische Entladung zwischen Elektroden durchgeführt. Bei dieser Entladung entsteht eine Druckwelle, die von dem Medium auf das Schließorgan (die Membran) übertragen wird und dieses zerstört. Als Übertragungsmedium wird vorzugsweise eine Flüssigkeit benutzt, bei der es sich um Wasser oder Öl handeln kann. Die Entladung in der elektrischen Entladungsstrecke erfolgt als Stoßentladung, wobei ein Funken oder Lichtbogen entsteht, durch den ein gewisses Volumen des Übertragungsmediums kurzzeitig verdrängt wird. Die dadurch entstehende Stoßwelle, die zunächst kugelförmig von der Entladungsstrecke ausgeht, gelangt schließlich an das Schließorgan um dieses zu zerstören, so daß das Gas dann austreten kann. Die Verschlußvorrichtung hat den Vorteil, daß sie keinerlei bewegliche oder pyrotechnische Teile benötigt. Sie kann sehr lange Zeit aufbewahrt werden, ohne ihre Funktionstüchtigkeit zu verlieren. Ein weiterer Vorteil besteht in dem schnellen und reproduzierbaren Ansprechverhalten.

Der Funktionsraum, in dem sich die Entladungsstrecke befindet, ist vorzugsweise im wesentlichen parabelförmig gestaltet, wobei die Entladungsstrecke im Brennpunkt angeordnet ist. Dadurch gelangen die von der Entladungsstrecke zunächst kugelförmig ausgehenden Stoßwellen - ggf. nach Reflexion an den Wänden des Funktionsraums - auf das die Parabel abschließende Schließorgan. Es findet also eine Stoßwellenkonzentration oder "Fokussierung" auf das Schließorgan statt.

Gemäß einer bevorzugten Weiterbildung der Erfindung ist eine Wand des Funktionsraumes als Berstwand ausgebildet, die unter dem Druck des Druckgases zerbricht. Diese Berstwand wird durch die von der Entladungsstrecke ausgehende Stoßwelle zunächst nicht zerstört, weil sie nur von einem relativ geringen Teil dieser Stoßwelle getroffen wird. Nach dem Zerstören des Schließorgans gelangt jedoch der volle Druck der Druckgasflasche auf die Berstwand und zerstört diese, so daß das Gas ausströmen kann.

Die Erfindung ist generell für Einmal-Druckbehälter anwendbar, die keine wiederverschließbaren Ventile haben und nach dem Öffnen vollständig entleert werden.

Im folgenden wird unter Bezugnahme auf die einzige Figur der Zeichnung ein Ausführungsbeispiel der Erfindung näher erläutert.

In der Zeichnung ist die Verschlußvorrichtung im Längsschnitt dargestellt.

Die Verschlußvorrichtung 10 verschließt einen Druckgasbehälter 11, bei dem es sich um eine Flasche oder Patrone handelt, welche ein unter hohem Druck stehendes Treibgas enthält. Die Verschlußvorrichtung weist ein aus Kunststoff oder Metall bestehendes Gehäuse 12 auf, welches in die Öffnung des Druckgasbehälters 11 eingeschraubt ist. Das Gehäuse 12 enthält einen Funktionsraum 13, der mit einer Flüssigkeit gefüllt ist und durch das als Membran ausgebildete Schließorgan 14 abgeschlossen ist. Das Schließorgan 14 trennt den Funktionsraum 13 vom Innern des Druckgasbehälters 11. Der Funktionsraum 13 hat eine rotationssymmetrische parabelförmige Gestalt und in seinem Brennpunkt befindet sich die Entladungsstrecke 15, die zwischen zwei Elektroden 16 und 17 gebildet ist, welche mit ihren Spitzen gegeneinandergerichtet in den Funktionsraum 13 hineinragen. Die Elektroden 16 und 17 sind in isolierenden Buchsen 18 montiert und sie stehen frei von entgegengesetzten Seiten her in den Funktionsraum 13 hinein vor. Die Elektroden 16,17 sind in Reihe mit einem Auslösesensor 19 an eine Spannungsquelle 20 angeschlossen, welche eine Hochspannung liefert. Beim Ansprechen des Auslösesensors 19 wird diese Hochspannung an die Elektroden 16,17 gelegt, so daß an der Entladungsstrecke 15 eine elektrische Stoßentladung erfolgt. Dadurch wird in dem Medium, das sich im Funktionsraum 13 befindet, eine Stoßwelle erzeugt, die sich kugelförmig ausbreitet. Infolge der parabelförmigen Gestalt der Wand des Funktionsraumes werden alle Teile der Kugelwelle entweder direkt oder nach Reflexion an der Wand des Funktionsraums auf das Schließorgan 14 gelenkt, das der konzentrierten mechanischen Beanspruchung nicht standhält und zerbricht.

Der dem Schließorgan 14 abgewandte Bereich der Wand des Funktionsraums 13 ist als Berstwand 21 ausgebildet.

Wenn der in dem Druckgasbehälter 11 herrschende Druck auf die Berstwand 21 übertragen wird, zerbricht diese und läßt das Druckgas in einen Ausströmkanal 22 durch, welcher mit dem Airbag verbunden ist. Die Berstwand 21 besteht bei dem vorliegenden Ausführungsbeispiel aus der Kalotte der parabolischen Wand des Funktionsraums 13.

## Patentansprüche

1. Verschlußvorrichtung für einen Druckgasbehälter, mit einem die Behälteröffnung abschließenden Schließorgan (14) und einer Auslösevorrichtung zum Öffnen des Schließorgans (14),
**dadurch gekennzeichnet,**
**daß** die Auslösevorrichtung aus einer elektrischen Entladungsstrecke (15) besteht, die in einem durch das Schließorgan (14) abgeschlossenen, ein Übertragungsmedium enthaltenden Funktionsraum (13) angeordnet ist.

2. Verschlußvorrichtung nach Anspruch 1, **dadurch gekennzeichnet, daß** der Funktionsraum (13) im wesentlichen parabelförmig gestaltet ist, wobei die Entladungsstrecke (15) sich im Brennpunkt befindet und von der Entladungsstrecke (15) ausgehende Stoßwellen - ggf. nach Reflexion - sämtlich auf das Schließorgan (14) konzentriert werden.

3. Verschlußvorrichtung nach Anspruch 1 oder 2, **dadurch gekennzeichnet, daß** eine Wand des Funktionsraumes (13) als Berstwand (21) ausgebildet ist, die unter dem Druck des Druckgases zerbricht.

## Claims

1. Closure arrangement for a compressed gas container, having a closing member (14) which closes the container opening and a release arrangement to open the closing member (14), **characterized in that** the release arrangement consists of an electrical discharge gap (15) which is arranged in an operating chamber (13) that is closed by the closing member (14) and contains a transmission medium.

2. Closure arrangement according to claim 1, **characterized in that** the operating chamber (13) is of a substantially parabolic form, with the discharge gap (15) being located at the focal point and all the shock waves that emanate from the discharge gap (15) being concentrated - possibly after reflection - onto the closing member (14).

3. Closure arrangement according to claim 1 or 2, **characterized in that** a wall of the operating chamber (13) is formed as a burstable wall (21) which breaks under the pressure of the compressed gas.

## Revendications

1. Dispositif de fermeture pour un réservoir de gaz sous pression, comportant un organe de fermeture (14), qui ferme l'orifice du réservoir et un dispositif de déclenchement pour ouvrir l'organe de fermeture (14), **caractérisé en ce que** le dispositif de déclenchement est formé d'un espace de décharge électrique (15) qui est disposé à l'intérieur d'une chambre fonctionnelle (13) fermée par l'organe de fermeture (14) et contenant un milieu transmetteur.

2. Dispositif de fermeture selon la revendication 1, **caractérisé en ce que** la chambre fonctionnelle (13) a essentiellement une forme parabolique, l'espace de décharge (15) se trouvant au foyer et les ondes de choc partant de l'espace de décharge (15) - le cas échéant après réflexion - étant toutes concentrées sur l'organe de fermeture (14).

3. Dispositif de fermeture selon la revendication 1 ou 2, **caractérisé en ce qu'**une paroi de la chambre fonctionnelle (13) est conformée en paroi déchirable (21), qui se déchire sous la pression du gaz sous pression.
